# EUROPÄISCHE PATENTSCHRIFT

(11) **EP 0 752 144 B1**
(45) Veröffentlichungstag und Bekanntmachung des Hinweises auf die Patenterteilung: **29.10.1997**
(21) Anmeldenummer: 95910435.7
(22) Anmeldetag: 02.03.1995
(51) Int. Cl.: G07D 1/00

(54) **AUSGABEEINHEIT FÜR WERTSCHEINE**
NOTE DISPENSER UNIT
DISPOSITIF DISTRIBUTEUR DE BILLETS

(30) Priorität: 16.03.1994 DE 4408981
(43) Veröffentlichungstag der Anmeldung: 08.01.1997
(73) Patentinhaber: Siemens Nixdorf Informationssysteme AG, 33106 Paderborn (DE)
(72) Erfinder: HOLLAND-LETZ, Günter, D-33106 Paderborn (DE)
(74) Vertreter: Fuchs, Franz-Josef, Dr.-Ing.
(86) Internationale Anmeldenummer: DE9500277
(87) Internationale Veröffentlichungsnummer: WO9525317

(56) Entgegenhaltungen:
- EP-A- 0 280 881
- EP-A- 0 542 226
- EP-A- 0 582 473

## Beschreibung

Die Erfindung betrifft eine Ausgabeeinheit für Wertscheine nach dem Oberbegriff des Anspruchs 1.

Aus der DE-A-3706808 ist eine Ausgabeeinheit der eingangs genannten Art für Geldausgabeautomaten bekannt, bei dem die Wertscheine durch eine Öffnung an der oberen vorderen Kante nach oben aus dem Wertscheinbehälter abgezogen werden. Die Öffnung ist durch eine Klappe verschließbar, wozu der Wertscheinbehälter eine Klappenbetätigungsvorrichtung aufweist, die abhängig von dem Verschiebeweg des Wertscheinbehälters im Aufnahmemodul steuerbar ist. Desweiteren ist ein Rückzugselement vorgesehen, welches bei Entnahme des Wertscheinbehälters aus dem Aufnahmemodul und vor dem Schließen der Klappe die im Wertscheinbehälter befindlichen Wertscheine von der Öffnung weg in das Behälterinnere zurückdrängt. Der entsprechend der DE-A-3706808 aufgebaute Wertscheinbehälter umfaßt darüberhinaus noch eine durch einen Motor betätigbare Andruckvorrichtung, die die Wertscheine gegen die Abzugsvorrichtung drückt und deren Aufbau der DE-A-3434780 zu entnehmen ist.

Die vorbeschriebene Ausgabeeinheit arbeitet zuverlässig solange die Wertscheine nach oben aus der Kassette abgezogen werden. Die Wertscheine stehen nämlich unabhängig von der Position des Rückzugselements immer auf ihrer Unterlage und können nicht aus der Kassette herausfallen. Sie können deshalb auch nicht beim Verschließen der Kassette zwischen der Klappe und dem Gehäuse eingeklemmt werden. Die im allgemeinen aus einer Transport- und einer Gegenlaufrolle bestehende Vereinzelungsvorrichtung kann oberhalb des Wertscheinbehälters angeordnet sein, da zuviel abgezogene und von der Gegenlaufrolle zurückgeschobene Wertscheine in den Behälter zurückfallen können.

Sollen Wertscheine jedoch nach unten aus dem Wertscheinbehälter abgezogen werden, liegen andere Verhältnisse vor: die Vereinzelungsvorrichtung muß in den Wertscheinbehälter eintauchen, damit zurückgeschobene doppelt gegriffene Wertscheine in dem Behälter verbleiben. Beim Herausnehmen des Wertscheinbehälters aus dem Aufnahmemodul läßt die Haltekraft nach, mit der die Abzugsvorrichtung die vorderen Wertscheine in ihrer Position hält. Diese können dann leicht in den Spalt zwischen der Vereinzelungs- und der Gegenlaufrolle fallen. Schließt sich nun die Klappe, so werden die herabgefallenen Geldscheine zwischen dieser und dem Gehäuse eingeklemmt. Das führt unweigerlich zu Funktionsstörungen, wenn die Kassette wieder in einen Aufnahmemodul eingesetzt wird.

Aufgabe der vorliegenden Erfindung ist es, eine Ausgabeeinheit für Wertscheine anzugeben, bei der die Wertscheine durch eine Öffnung an der unteren Vorderkante des Wertscheinbehälters nach unten aus dem Wertscheinbehälter gezogen werden und bei der sie beim Ein- und Ausschieben des Wertscheinbehälters in den bzw. aus dem Aufnahmemodul innerhalb des Wertscheinbehälters stets sicher gehalten werden.

Diese Aufgabe wird durch die kennzeichnenden Merkmale des Anspruchs 1 gelöst. Die Erfindung geht von der Überlegung aus, daß die Wertscheine nur dann in den Bereich des Wertscheinbehälters gelangen dürfen, der bei in den Aufnahmemodul eingeschobenem Wertscheinbehälter von der Abzugsvorrichtung eingenommen wird, wenn der Behälter sich auch wirklich dort befindet. Dazu werden erfindungsgemäß nacheinander folgende Steuerungsschritte durchlaufen: beim Einschieben des Wertscheinbehälters in den Aufnahmemodul wird auf einem ersten Teil des Verschiebeweges die Klappe vor einem ersten Teil der Öffnung weggeschwenkt. Wird nun der Wertscheinbehälter weiter in den Aufnahmemodul eingeschoben, so wird auch eine den zweiten Teil der Öffnung überdeckende Verschlußplatte weggeschoben, so daß die Entnahmeöffnung für die Wertscheine vollständig geöffnet ist. Erst wenn der ganze Verschiebeweg im wesentlichen überwunden ist, wird eine das Rückzugselement in seiner Rückzugsposition haltende Verriegelung gelöst, wonach das Rückzugselement von der in der Kassette befindlichen Andruckvorrichtung mitsamt dem Wertscheinstapel so weit in Richtung der Abzugsvorrichtung verschoben wird, bis die Wertscheine in ihre Abzugsposition kommen. Wie bei dem Stand der Technik drängt das Rückzugselement bei Entnahme des Wertscheinbehälters aus dem Aufnahmemodul und vor dem Schließen der Klappe die im Wertscheinbehälter befindlichen Wertscheine von der Öffnung weg in das Behälterinnere zurück. Dies wird in Weiterbildung der Erfindung dadurch erreicht, daß die Rückzugsbewegung des Rückzugselements mit der Schließbewegung der Klappe zwangsgekoppelt und so gesteuert ist, daß die Wertscheine von der Abzugsvorrichtung zurückgezogen sind, bevor die Klappe ihre Verschlußposition erreicht hat. Dies wird dadurch erreicht, daß die Klappenbetätigungsvorrichtung eine Schwinge umfaßt, die mit einem an ihr angebrachten Führungszapfen in eine Steuerkurve an dem Aufnahmemodul eingreift und daß die Schwinge mit einem an der Klappe angebrachten Schwenkhebel gelenkig verbunden ist; die Schwinge greift mit einem an ihr angebrachten Zapfen in ein Langloch eines mit dem Rückzugselement verbundenen Kulissenhebels derart ein, daß der Zapfen beim Herausziehen des Wertscheinbehälters aus dem Aufnahmemodul, das Rückzugselement zurückzieht und beim Einschieben des Wertscheinbehälters in dem Langloch entlang läuft ohne den Kulissenhebel zu verschieben. Diese Verschiebung erfolgt erst in der bereits beschriebenen Weise durch die Andruckvorrichtung.

Die Schwinge wird in ihrer der geschlossenen Klappe entsprechenden Position, also immer wenn sich der Wertscheinbehälter außerhalb des Aufnahmemoduls befindet, gegen ungewolltes Verschwenken durch einen Riegel gesichert. Dieser wird beim Einschieben des Wertscheinbehälters in den Aufnahmemodul durch einen an diesem befindlichen Steuervorsprung entriegelt, so daß die Klappe beim weiteren Einschieben des Wertscheinbehälters in den Aufnahmemodul in der vorbeschriebenen Weise aufgeschwenkt werden kann.

Gemäß einer vorteilhaften Weiterbildung der Erfindung sind gleichartige Klappenbetätigungsvorrichtungen an beiden Seitenwänden des Wertscheinbehälters angeordnet. Diese wirken mit gleich geformten Steuerkurven an den Seitenwänden des Aufnahmemoduls zusammen. Durch diese Maßnahme werden Verwindungen der Klappenbetätigungsvorrichtung vermieden, die bei einseitiger Anordnung leicht auftreten könnten. Die Klappenbetätigungsvorrichtung kann deshalb wesentlich leichter aufgeführt werden.

Nachfolgend wird ein Ausführungsbeispiel der Erfindung anhand einer Zeichnung näher beschrieben. Diese zeigt in schematischer Darstellung in
- Fig. 1: einen in einen Aufnahmemodul eingeschobenen Wertscheinbehälter,
- Fig. 2: den Wertscheinbehälter außerhalb des Ausnahmemoduls.

Zum leichteren Verständnis der Zeichnung sei zunächst die gewählte Darstellungsweise erläutert: alle Belegtransportrollen sind, da sie als solche leicht zu erkennen sind, mit durchgezogenen Linien dargestellt. Diese Darstellungsweise wurde auch für alle sichtbaren Teile gewählt, also für solche die vor einer Seitenwand 10 liegen. Dabei sind verdeckte Teile mit unterbrochenen Linien dargestellt. Alle hinter der Seitenwand im Inneren des Wertscheinbehälters 12 befindlichen Teile sind strichpunktiert und alle einem Aufnahmemodul 14 zugeordneten Teile punktiert gezeichnet.

Fig. 1 zeigt den der Entnahmeöffnung nahen Teil eines Wertscheinbehälters 12, der in einen Aufnahmemodul 14 eingeschoben ist. Eine Entnahmeöffnung 16 des Wertscheinbehälters besteht aus einer Öffnung 18 in der Vorderwand 20 und einer an diese sich anschließenden Ausnehmung 22 im Boden 24 des Wertscheinbehälters 12. Die Öffnung 18 ist durch eine verschwenkbare Klappe 26 verschließbar. Die Ausnehmung 22 ist durch eine parallel zum Boden 24 in Nuten 28 verschiebliche Verschlußplatte 30 zu verschließen. Nach oben ist der Wertscheinbehälter 12 durch einen Deckel verschlossen, der wie bei dem Stand der Technik nach der DE-A-3706808 ausgeführt und wie dort verriegelbar ist.

Durch die Entnahmeöffnung 16 taucht in den Behälter 12 eine dem Aufnahmemodul 14 zugehörige Abzugsrolle 34 ein, unterhalb der eine aus einer Transportrolle 36 und einer Gegenlaufrolle 38 bestehende Vereinzelungsvorrichtung angeordnet ist.

Im Inneren des Wertscheinbehälters 12 ist parallel zu dem Boden 24 eine Wertscheinauflage 40 angeordnet, auf der ein Stapel von Wertscheinen 42 mit auf einer Kante stehenden Wertscheinen aufgestellt ist.

Zwischen die Wertscheine 42 und die Vorderwand 20 ist ein plattenförmiges Rückzugselement 44 eingefügt, das an seinen beiden Seiten mit je einem Kulissenhebel 46 verbunden ist. Aus dem Rückzugselement 44 sind nicht dargestellte Durchlasse für die Abzugsrollen 34 ausgeschnitten. Gegen die Rückseite des Wertscheinstapels ist eine zu einer nicht weiter ausgeführten Andruckvorrichtung gehörende Andruckplatte 48 angelegt. Der Aufbau der Andruckvorrichtung ist in der DE-A-3434780 ausführlich beschrieben. In der Zeichnung ist die Wirkrichtung der Andruckkraft symbolisch durch einen mit P bezeichneten Pfeil dargestellt.

An der Seitenwand 10 ist eine Schwinge 50 an einem Lagerzapfen 52 schwenkbar gehalten. Ein an der Schwinge angeordneter erster Zapfen 56 greift in einen Kulissenausschnitt 58 eines Schwenkhebels 60 ein, an dessen dem Kulissenausschnitt fernen Ende die Klappe 26 befestigt ist. Der Schwenkhebel 60 ist mit einem Schwenklager 62 an der Seitenwand 10 gelagert. Ein zweiter Zapfen 64 an der Schwinge 50 greift in ein dem Rückzugselement 44 fernes Langloch 66 in dem Kulissenhebel 46 ein. Der Kulissenhebel 46 ist mit einem weiteren dem Langloch 66 parallelen Langloch 68 auf einem an der Seitenwand 10 angebrachten Zapfen 70 verschieblich gelagert.

Unterhalb des Kulissenhebels 46 ist ein gegen die Kraft einer Feder 72 verschwenkbarer Riegelhebel 74 angebracht, der das Rückzugselement 44 in seiner zurückgezogenen Position mit Hilfe einer Rastnase 75 festhält (Fig. 2). Das der Entnahmeöffnung 16 nahe Ende des Riegelhebels 74 ist mit einer bogenförmig nach unten verlaufenden Kontur 78 versehen. Diese wirkt beim Einschieben des Wertscheinbehälters 12 in den Aufnahmemodul 14 mit einem an letzterem angebrachten Mitnehmer 80 zusammen, der den Riegelhebel 74 nach unten in seine Entriegelungsposition verschiebt.

In der Schwinge 50 ist eine Riegelfalle 82 ausgebildet, in die ein in der Seitenwand 10 gelagerter Riegel 84 eingreifen kann. Dieser Riegel 84 ist mit einem Steuernocken 86 verbunden, der mit einem Steuervorsprung an dem Aufnahmemodul 14 beim Einschieben des Wertscheinbehälters in den Aufnahmemodul zusammenwirkt. Der Riegel 84 ist durch eine nicht dargestellt Feder in Richtung auf die Schwinge 50 vorgespannt.

Unter der Wertscheinauflage 40 ist nahe der Gegenlaufrolle 38 und parallel zu dieser eine Ausrichtrolle 88 so angeordnet, daß sie mit ihrem Umfang durch nicht dargestellte Durchbrüche in der Wertscheinauflage 40 hindurch- und letztere um ein geringes Maß überragt. Die Ausrichtrolle 88 erstreckt sich im wesentlichen über die ganze Geldscheinbreite. In ihrer Umfangsfläche sind im Abstand zueinander Nute eingebracht, so daß die Ausrichtrolle 88 aus vielen im Abstand nebeneinander angeordneten Scheiben besteht. Sie ist aus einem weichelastischen porösen Kunststoff mit hohem Reibungskoeffizienten hergestellt.

Die Ausrichtrolle 88 ist über eine Reibrad- oder Zahnradkoppelung mit der Gegenlaufrolle 38 antriebsverbunden. Dadurch dreht sie sich mit einem solchen Drehsinn, daß sich ihr durch die Wertscheinauflage 40 hindurchragender Umfangsteil in Richtung der Abzugsrolle 34 bewegt. Die unteren Ränder der Wertscheine, die sich über ihr befinden, werden also in diese Richtung bewegt.

Bekanntlich werden Geldscheine in den Geldinstituten in Bündeln abgepackt, die durch Banderolen zusammen gehalten werden. Dadurch und durch das Rundbiegen des Bündels beim Abstreifen der Banderole sind die Geldscheine häufig nicht mehr plan, sondern an den Rändern aufgewölbt. Werden derart gebogene Geldscheinbündel in den Wertscheinbehälter so eingelegt, daß ihre Ränder von der Abzugsrolle 34 weg weisen, so kann es zu Abzugsstörungen kommen, weil der untere Rand des Wertscheins 42 sich nicht von der Wertscheinauflage 40 löst. Eine gleiche Tendenz zu dieser Aufwölbung der Wertscheine besteht auch durch das sukzessive Vorschieben des in dem Wertscheinbehälter befindlichen Wertscheinstapels in Richtung auf die Abzugsrolle 34. Die Unterkanten der Wertscheine unterliegen dabei einer Reibung auf der Wertscheinauflage 40. Diese wirkt sich als Rückhaltekraft auf die Unterkanten der Wertscheine aus. Die Ausrichtrolle 88 wirkt nun dieser Wölbung entgegen, wodurch die unteren Ränder der Wertscheine in Richtung auf die Abzugsrolle 34 geschoben werden. Zugleich werden die unteren Ränder der Wertscheine aufgelockert und benachbarte Wertscheine voneinander getrennt. Hierdurch wird die Vereinzelungswirkung der Gegenlaufrolle 38 unterstützt.

Nachfolgend wird das Einsetzen eines Wertscheinbehälters 12 in den Aufnahmemodul 14 und dessen Entnahme beschrieben. Fig. 2 zeigt den Wertscheinbehälter 12 in einer Position, in der er gerade mit seinem vorderen Ende in den Aufnahmemodul 14 eingesetzt ist. Der Führungszapfen 54 befindet sich im unteren gerade verlaufenden Teil einer Steuerkurve 90, die an einer parallel zu der Seitenwand 10 des Behälters 12 liegenden Seitenwand des Aufnahmemoduls 14 ausgebildet ist. Ein ebenfalls an dieser angebrachter nicht dargestellte Steuervorsprung habe den Riegel 84 aus der Riegelfalle 82 herausgeschoben. Wird der Wertscheinbehälter 12 nun in der Fig. 2 nach links verschoben, so gleitet der Führungszapfen 54 entlang der Steuerkurve 90 nach oben, wodurch die Schwinge 50 aus ihrer liegenden in eine aufrechte Position verschwenkt. Der erste Zapfen 56 läuft dabei in dem Kulissenausschnitt 58 entlang und verschwenkt den Schwenkhebel 60 im Uhrzeigersinn. Aufgrund der Geometrie dieses Hebels wird die Klappe 26 bereits beim Durchschreiten eines ersten Teils des Verschiebeweges nach oben in die in Fig. 1 gezeigte Position verschwenkt. Der zweite Zapfen 64 läuft dabei in dem Langloch 66 des Kulissenhebels 46 entlang, bis er den linken Rand dieses Langlochs erreicht hat, ohne dabei den Kulissenhebel 46 zu verschieben.

Nach einem weiteren Teil des Verschiebeweges stößt die Verschlußplatte 30 mit ihrer vorderen Aufkantung gegen eine Kante 92 am Aufnahmemodul 14. Bei dem Weiterschieben des Wertscheinbehälters hält diese die Verschlußplatte 30 zurück, wodurch diese relativ zu dem Behälter 12 in der Nut 28 entlang geschoben wird und so die Ausnehmung 22 im Boden 24 des Wertscheinbehälters -freigibt. Nach einem weiteren Teil des Verschiebeweges kurz vor Erreichen der Endposition greift der Mitnehmer 80 an der Kontur 78 des Riegelhebels 74 an und drückt diesen während des restlichen Verschiebeweges nach unten, so daß dessen Rastnase das Rückzugselement 44 freigibt. Nun kann die Andruckkraft P die Andruckplatte 48 und mit dieser den Wertscheinstapel in die in Fig. 1 gezeigte Position bringen. Dadurch wird auch das Rückzugselement 44 in die in Fig. 1 gezeigte Position verschoben, so daß die Abzugsrolle 34 an dem vorderen Wertschein 42 angreifen kann. Dabei gelangt der zweite Zapfen 64 an den rechten Rand des Langlochs 66.

Beim Herausziehen des Wertscheinbehälters 12 aus dem Aufnahmemodul 14 laufen die oben beschriebenen Bewegungsvorgänge in der umgekehrten Reihenfolge ab. Der Führungszapfen 54 der Schwinge 50 folgt dabei wiederum der Steuerkurve 90, wodurch die Schwinge nach rechts verschwenkt wird. Dabei kann der zweite Zapfen 64 direkt an dem Kulissenhebel 46 angreifen, wodurch das Rückzugselement zwangsweise wieder in die in Fig. 2 gezeigte Position zurückgezogen wird. Aufgrund der Hebelgeometrie ist damit der Wertscheinstapel von der Entnahmeöffnung 16 weg in das Behälterinnere verschoben worden. Die Wertscheine sind bei diesem Vorgang in keinem Augenblick außer Eingriff der sie zusammenhaltenden Kräfte gekommen. Damit ist sichergestellt, daß auch nach Entnahme des Wertscheinbehälters 12 aus dem Aufnahmemodul 14 die Wertscheine 42 geordnet auf der Wertscheinauflage 40 stehen.

## Patentansprüche

1. Ausgabeeinheit für Wertscheine (42), umfassend einen kastenförmigen Wertscheinbehälter (12) und einen rahmenförmigen Aufnahmemodul (14), in den der Wertscheinbehälter (12) einschiebbar ist und der eine Abzugs- (34) und Vereinzelungsvorrichtung (36, 38) zum Abzug von Wertscheinen (42) nach unten durch eine Öffnung (16) des Wertscheinbehälters (12) aufweist, wobei
- die Öffnung (16) des Wertscheinbehälters (12) wenigstens teilweise durch eine Klappe (26) des Wertscheinbehälters (12) verschließbar ist, wozu der Wertscheinbehälter (12) eine Klappenbetätigungsvorrichtung mit einem in eine Steuerkurve (90) an einer Seitenwand des Aufnahmemoduls (14) eingreifenden Führungszapfen (54) aufweist, die abhängig von dem Verschiebeweg des Wertscheinbehälters (12) im Aufnahmemodul (14) steuerbar ist,
- ein Rückzugselement (44) im Wertscheinbehälter (12) vorgesehen ist, welches bei Entnahme des Wertscheinbehälters (12) aus dem Aufnahmemodul (16) und vor dem Schließen der Klappe (26) die im Wertscheinbehälter (12) befindlichen Wertscheine (42) von der Öffnung (16) weg in das Behälterinnere zurückdrängt,
**dadurch gekennzeichnet,**
- daß im Wertscheinbehälter (12) eine durch einen Motor betätigbare Andruckvorrichtung (48, P) vorgesehen ist, welche die Wertscheine (42) gegen die Abzugs- (34) und Vereinzelungsvorrichtung (36, 38) drückt,
- daß die Klappenbetätigungsvorrichtung eine mit dem Führungszapfen (54) versehene verschwenkbare Schwinge (50) und einen die Klappe (26) tragenden Schwenkhebel (60) umfaßt, wobei beide über eine Kulissensteuerung (56, 58) miteinander gekoppelt sind,
- daß beim Einschieben des Wertscheinbehälters (12) in den Aufnahmemodul (14) der Führungszapfen (54) in die Steuerkurve (90) eingreift und auf einem ersten Teil des Verschiebeweges die Schwinge (50) verschwenkt, wodurch die Klappe (26) vor einem ersten, oberen Teil (18) der Öffnung (16) weggeschwenkt wird,
- daß an dem Wertscheinbehälter (12) eine Verschlußplatte (30) vorgesehen ist, welche zwischen einer einen zweiten, unteren Teil (22) der Öffnung (16) verschließenden und einer diesen freigebenden Stellung verschieblich ist, und daß der Aufnahmemodul (14) eine in den Verschiebeweg der Verschlußplatte (30) ragende Kante (92) aufweist, welche auf einem zweiten Teil des Verschiebeweges des Wertscheinbehälters (12) in dem Aufnahmemodul (14) die Verschlußplatte (30) zurückhält, wodurch der untere Teil (22) der Öffnung (16) freigegeben wird,
- daß in dem Wertscheinbehälter (12) ein das Rückzugselement (44) in seiner Rückzugsposition haltender Riegelhebel (74) und in dem Aufnahmemodul (14) ein Mitnehmer (80) vorgesehen ist, welcher auf dem restlichen Verschiebeweg des Wertscheinbehälters (12) in dem Aufnahmemodul (14) an dem Riegelhebel (74) angreift und in eine das Rückzugselement (44) freigebende Position verstellt, wonach das Rückzugselement (44) durch die Andruckvorrichtung (48, P) so weit in Richtung der Abzugsvorrichtung (34) verschiebbar ist, daß die Wertscheine (42) in Abzugsposition kommen.

2. Ausgabeeinheit nach Anspruch 1,
**dadurch gekennzeichnet,**
daß die Rückzugsbewegung des Rückzugselements (44) mit der Schließbewegung der Klappe (26) zwangsgekoppelt und so gesteuert ist, daß die im Wertscheinbehälter befindlichen Wertscheine (42) von der Abzugseinrichtung (34) zurückgezogen sind, bevor die Klappe (26) ihre Verschlußposition erreicht hat.

3. Ausgabeeinheit nach Anspruch 1 oder 2,
**dadurch gekennzeichnet,**
daß die Schwinge (50) mit einem an ihr angebrachten Zapfen (64) in ein Langloch (66) eines mit dem Rückzugselement (44) verbundenen Kulissenhebels (46) derart eingreift, daß der Zapfen (64) beim Herausziehen des Wertscheinbehalters (12) aus dem Aufnahmemodul (14) das Rückzugselement (44) zurückzieht und beim Einschieben des Wertscheinbehälters (12) in dem Langloch (66) entlangläuft ohne den Kulissenhebel (46) zu verschieben.

4. Ausgabeeinheit nach Anspruch 3,
**dadurch gekennzeichnet,**
daß die Schwinge (50) durch einen Riegel (84) in ihrer der geschlossenen Klappe (26') entsprechenden Position verriegelt wird, und daß der Riegel (84) einen Steuernocken (86) aufweist, der durch einen Steuervorsprung an dem Aufnahmemodul (14) in Entriegelungsrichtung betätigbar ist.

5. Ausgabeeinheit nach Anspruch 3 oder 4,
**dadurch gekennzeichnet,**
daß gleichartige Klappenbetätigungsvorrichtungen an beiden Seitenwänden (10) des Wertscheinbehälters (12) und gleiche Steuerkurven (90) an den den Seitenwänden (10) des Wertscheinbehälters (12) zugewandten Innenwänden des Aufnahmemoduls (14) angeordnet sind.

## Claims

1. Dispensing unit for banknotes (42), comprising a banknote container (12) in the form of a box and a receiving module (14) which is in the form of a frame, into which the banknote container (12) can be pushed and which has an extracting (34) and separation device (36, 38) for extracting banknotes (42) downwards through an opening (16) of the banknote container (12),
- it being possible for the opening (16) of the banknote container (12) to be closed at least partially by a flap (26) of the banknote container (12), for which purpose the banknote container (12) has a flap-actuating device which has a guide peg (54) engaging into a control curve (90) on a side wall of the receiving module (14) and which can be controlled in dependence on the displacement path of the banknote container (12) in the receiving module (14),
- and a retracting element (44) being provided in the banknote container (12), and, when the banknote container (12) is removed from the receiving module (14) and before the flap (26) is closed, said retracting element forcing the banknotes (42) which are located in the banknote container (12) away from the opening (16), back into the container interior,
characterized
- in that provision is made in the banknote container (12) for a pressing device (48, P) which can be actuated by a motor and which presses the banknotes (42) against the extracting (34) and separating device (36, 38),
- in that the flap-actuating device comprises a pivotable rocker (50), which is provided with the guide peg (54), and a pivot lever (60) which bears the flap (26), the two being coupled to one another via a slotted-guide control means (56, 58),
- in that, when the banknote container (12) is pushed into the receiving module (14), the guide peg (54) engages into the control curve (90) and pivots the rocker (50) over a first section of the displacement path, as a result of which the flap (26) is pivoted away from a first, upper part (18) of the opening (16),
- in that a closure plate (30) is provided on the banknote container (12), which closure plate can be displaced between a position in which it closes a second, lower part (22) of the opening (16) and a position in which it releases the same, and in that the receiving module (14) has an edge (92) which projects into the displacement path of the closure plate (30) and restrains the closure plate (30) over a second section of the displacement path of the banknote container (12) in the receiving module (14), as a result of which the lower part (22) of the opening (16) is released,
- in that the banknote container (12) has provided in it a locking lever (74), which retains the retracting element (44) in its retracted position, and the receiving module (14) has provided in it a carry-along element (80) which, over the rest of the displacement path of the banknote container (12) in the receiving module (14), acts on the locking lever (74) and adjusts the latter into a position in which it releases the retracting element (44), whereupon the retracting element (44) can be displaced by the pressing device (48, P) in the direction of the extracting device (34) to such an extent that the banknotes (42) come into the extracting position.

2. Dispensing unit according to Claim 1, characterized in that the retracting movement of the retracting element (44) is positively coupled to the closure movement of the flap (26) and is controlled such that the banknotes (42) which are located in the banknote container are drawn back from the extracting device (34) before the flap (26) has reached its closed position.

3. Dispensing unit according to Claim 1 or 2, characterized in that the rocker (50) engages, by means of a peg (64) fitted on it, into a slot (66) of a slotted-guide lever (46) connected to the retracting element (44), such that, when the banknote container (12) is drawn out of the receiving module (14), the peg (64) draws the retracting element (44) back and, when the banknote container (12) is pushed in, the peg (64) runs along in the slot (66) without displacing the slotted-guide lever (46).

4. Dispensing unit according to Claim 3, characterized in that the rocker (50) is locked by a locking bolt (84) in its position which corresponds to the closed flap (26'), and in that the locking bolt (84) has a control cam (86) which can be actuated in the unlocking direction by a control protrusion on the receiving module (14).

5. Dispensing unit according to Claim 3 or 4, characterized in that the same flap-actuating devices are arranged on the two side walls (10) of the banknote container (12), and the same control curves (90) are arranged on the inner walls of the receiving module (14), said inner walls facing the side walls (10) of the banknote container (12).

## Revendications

1. Unité de distribution de billets (42), comprenant un réservoir (12) de billets en forme de caisson et un module (14) de réception en forme de châssis, dans lequel le réservoir (12) de billets peut être enfilé et qui comporte un dispositif (34) de retrait et un dispositif (36, 38) d'individualisation pour retirer des billets (42) vers le bas par une ouverture (16) du réservoir (12) de billets,
- l'ouverture (16) du réservoir (12) de billets pouvant être fermée au moins partiellement par un volet (26) du réservoir (12) de billets, le réservoir (12) de billets comportant à cet effet un dispositif pour actionner le volet qui comporte un téton (54) de guidage rentrant dans une came (90) de commande, située sur une paroi latérale du module (14) de réception, et qui peut être commandé en fonction du trajet de coulissement du réservoir (12) de billets dans le module (14) de réception,
- un élément (44) de rappel, qui, lors du retrait du réservoir (12) de billets du module (14) de réception et avant la fermeture du volet (26), refoule les billets (42) se trouvant dans le réservoir (12) de billets de l'ouverture vers l'intérieur du réservoir, étant prévu dans le réservoir (12) de billets,
caractérisé en ce que
- il est prévu dans le réservoir (12) de billets un dispositif (48, P) pour pousser qui peut être actionné par un moteur et qui repousse les billets (42) sur le dispositif (34) de retrait et le dispositif (36, 38) d'individualisation,
- le dispositif pour actionner le volet comprend une coulisse (50) basculante, munie du téton (54) de guidage, et un levier (60) basculant, portant le volet (26), les deux pièces étant couplées l'une à l'autre par l'intermédiaire d'une commande (56, 58) par coulisse,
- lorsque le réservoir (12) de billets est enfilé dans le module (14) de récep-tion, le téton (54) de guidage rentre dans la came (90) de commande et, sur un premier tronçon du trajet de déplacement, bascule la coulisse (50), ce qui bascule le volet (26) devant une première partie (18) supérieure de l'ouverture (16),
- il est prévu sur le réservoir (12) de billets une plaque (30) de fermeture, qui coulisse entre une position fermant une deuxième partie (22) inférieure de l'ouverture (16) et une position qui la dégage, et en que le module (14) de réception comporte un bord (92) qui rentre dans la voie de déplacement de la plaque (30) de fermeture et qui, sur un deuxième tronçon du trajet de déplacement du réservoir (12) de billets dans le module (14) de réception, retient la plaque (30) de fermeture, ce qui dégage la partie (22) inférieure de l'ouverture (16),
- il est prévu, dans le réservoir (12) de billets, un levier (74) de verrouillage, qui maintient l'élément (44) de rappel en sa position de rappel et, dans le module (14) de réception, un toc (80) d'entraînement, qui, sur le trajet de déplacement restant du réservoir (12) de billets dans le module (14) de réception, attaque le levier (74) de verrouillage et le déplace à une position dégageant l'élément (44) de rappel, l'élément (44) de rappel pouvant ensuite, par le dispositif (48, P) pour pousser, coulisser en direction du dispositif (34) de retrait, jusqu'à ce que les billets (42) soient en position de retrait.

2. Unité de distribution suivant la revendication 1, caractérisée en ce que le mouvement de rappel de l'élément (44) de rappel est couplé de manière forcée au mouvement de fermeture du volet (26) et commandé de manière à rappeler les billets (42) se trouvant dans le réservoir de billets du dispositif (34) de retrait avant que le volet (26) ait atteint sa position de fermeture.

3. Unité de distribution suivant la revendication 1 ou 2, caractérisée en ce que la coulisse (50) rentre par un téton (64) qui y est prévu dans trou (66) oblong d'un levier (46) à coulisse, relié à l'élément (44) de rappel, de telle manière que, lorsque le réservoir (12) de billets est retiré du module (14) de réception, le téton rappelle l'élément (44) de rappel et que, lorsque le réservoir (12) de billets est enfilé, le téton passe sur le trou (66) oblong sans déplacer le levier (46) à coulisse.

4. Unité de distribution suivant la revendication 3, caractérisée en ce que la coulisse (50) est verrouillée par un pêne (84) en sa position correspondant au volet (26') fermé et en ce que le pêne (84) comporte une came (86) de commande qui peut être actionnée dans la direction de déverrouillage par un épaulement de commande prévu sur le module (14) de réception.

5. Unité de distribution suivant la revendication 3 ou 4, caractérisée en ce que des dispositifs de même genre pour actionner le volet sont montés sur les deux parois (10) latérales du réservoir (12) de billets et en ce que de mêmes cames (90) de commande sont prévues sur les parois intérieures du module (14) de réception tournées vers les parois (10) latérales du réservoir (12) de billets.
